# EUROPÄISCHE PATENTSCHRIFT

(11) **EP 1 779 750 B1**
(45) Veröffentlichungstag und Bekanntmachung des Hinweises auf die Patenterteilung: **05.01.2011**
(21) Anmeldenummer: 06022566.1
(22) Anmeldetag: 28.10.2006
(51) Int. Cl.: A47F 5/10

(54) **Gestell mit textiler Hülle**
Frame with a textile cover
Cadre avec couverture en textile

(30) Priorität: 01.11.2005 CH 17482005
(43) Veröffentlichungstag der Anmeldung: 02.05.2007
(73) Patentinhaber: Benn, Alexander, 70192 Stuttgart (DE)
(72) Erfinder: Benn, Alexander, 70192 Stuttgart (DE)
(74) Vertreter: Beck, Jürgen

(56) Entgegenhaltungen:
- EP-A1- 0 637 007
- EP-A1- 1 770 217
- DE-U1- 29 518 568
- US-A- 1 287 365
- US-A- 5 347 737
- US-A1- 2006 225 319

## Beschreibung

### Die Erfindung und ihre Vorteile:

Stand der Technik sind Ausstellungsständer, an denen Textilbahnen oder Fahnen vor oder um ein Gestell herum angebracht sind. Meistens werden diese Fahnen über Bügel an der Ober- und Unterkante senkrecht gespannt. Nachteilhaft wirkt sich dabei aus, dass sich Spannungsfalten im Textilbilden können, da das Textil nicht vollflächig verspannt ist.

Stand der Technik ist ebenfalls ein zusammenklappbares Werbegestell, gemäß dem deutschen Gebrauchsmuster DE 295 18 568 U1, welches aus zwei oder mehr Eckholmen besteht die mittels Streben durch jeweils zwei Gelenkelemente miteinander verbunden sind, wobei die Gelenkachsen in den beiden Gelenkelementen parallel zueinander verlaufen. Die beiden Gelenkelemente können in dieser Erfindung einander angenähert oder voneinander entfernt werden, so dass sich die Ausdehnung des Umgangs des Gestelles verändern läßt.

Der erfindungsgemäße Gegenstand setzt das Werbegestell, welches im Gebrauchsmuster DE 295 18 568 U1 beschrieben ist, voraus und versieht dieses mit einem elastischen Spannelement aus Gummi (13), welches, im gespannten Zustand, die Eckholme des Gestells (3) permanent nach außen drückt. Aufgefangen wird dieser Expansionsdruck durch in die Eckholme eingearbeitete Anschläge (12), an denen die schwenkbaren Arme (5) anschlagen, wodurch eine maximale Ausdehnung festgelegt wird. Erfindungsgemäß wird das Gestell mit einer Textilhülle (2) versehen welche, als Schlauch konfektioniert, einen kleineren Umfang besitzt, als der durch die Anschläge in der Eckholmen verursachte maximale Umfang des Gestells. Dadurch wird verursacht, dass die Textilhülle über ihre gesamte Fläche gespannt wird, und ihrerseits den Umfang des Gestells definiert und dadurch zum konstruktiven Element des Gestells wird. Die Textilhülle hält das Gestell stabil in seinem durch sie definierten Umfang.

Ein weiterer Vorteil ist die Art und Weise, wie die Textilhülle über dem Gestell befestigt wird. Dabei wird die Textilhülle, bedingt durch die Konstruktion und die Funktionsweise des Gestelles, über ihre gesamte Fläche gespannt, so dass sie sehr fest sitzt und keine Spannungsfalten bilden kann.

Das Textilmaterial kann bedruckt als Werbeträger oder Ausstellungsfläche benutzt werden.

Die geschlossenen Formen, die das Gestell nicht offenbaren, bewirken außerdem eine ästhetisch ansprechende Anmutung.

Der erfindungsgemäße Gegenstand hat den weiteren Vorteil, dass er sehr kostengünstig herstellbar ist.

### Beschreibung eines Ausführungsbeispieles - Fig.1-5:

Der erfindungsgemäße Gegenstand besteht aus einem Gestell (1) und einer textilen Hülle (2).

Im Ausführungsbeispiel besteht das Gestell aus drei gleichlangen Holmen (3), welche senkrecht in einem dreieckigen Grundriß angeordnet sind. Die drei Holme sind durch zwei Mechaniken (11) beweglich miteinander verbunden. Die zwei Mechaniken befinden sich im geeignetem Abstand übereinander, innerhalb des dreieckigen Grundrisses. Das Gestell ist mittels der beiden Mechaniken zusammenklappbar.

Eine Mechanik (11) besteht aus einem mittig angeordneten Knotenelement (4) und drei, radial um das Knotenelement herum angeordneten Armen (5), welche durch Achsgelenke mit dem Knotenelement verbunden sind. An ihrem äußeren Ende sind die Arme (5) jeweils an einem der Holme (3) ebenfalls durch je ein Achsgelenk (6) verbunden. Die Achsen verlaufen waagerecht, so dass die Arme in senkrechter Richtung schwenkbar sind. Die Arme (5) besitzen zur Aufnahme der Achsen entsprechende Löcher (7).

Die Knotenelemente (4) haben die Form einer abgeflachten Kugel und sind erfindungsgemäß mit radial angeordneten schlitzförmigen Aussparungen (8) ausgestattet, in welche jeweils das Ende eines Armes mit etwas Spielraum hineinpasst. Außerdem befindet sich an einer der abgeflachten Seiten des Knotenelementes ein kreisförmiger Schlitz (9). Dieser Schlitz (9) dient als Aufnahme für einen Stahlring (10), auf welchen die Arme (5) durch die Achslöcher aufgefädelt und radial angeordnet werden. Zum Zwecke des Auffädelns ist der Ring (10) an einer Stelle offen.

Der Ring (10) mit den Armen wird in den Schlitz (9) hineingepresst in der Form, dass die Arme (5) gleichzeitig in die entsprechenden Aussparungen (8) eingeführt werden. Die Arme sind innerhalb der Aussparung (8) in senkrechter Richtung schwenkbar, der Ring (10) bildet die Achse für die Schwenkbewegung der Arme.

Vorteilhafterweise sind Aussparungen (8) in ausreichender Anzahl und zweckmäßiger Verteilung vorhanden, so dass eine alternative Anbringung von drei, vier oder sechs Armen, gleichmäßig verteilt, möglich ist. Die Anzahl der Arme die an einem Knotenelement (4) angebracht sind, entspricht der Anzahl der Holme (3), wodurch sich Gestellvarianten mit drei, vier oder sechs Holmen ergeben und dementsprechend Grundrißvarianten eines Drei-, Vier-, oder Sechsecks. Auch andere vieleckige Grundrisse sind möglich, bei einer entsprechenden Ausgestaltung des Knotenelementes.

Die Mechaniken sind in der Form zwischen die Holme montiert, dass die Knotenelemente immer in Richtung der Enden der Holme weisen. Das bedeutet, dass im zusammengeklappten Zustand die Arme der oberen Mechanik nach oben geklappt sind, sowie die Arme der unteren Mechanik nach unten.

Mit Hilfe der schwenkbaren Arme (5) können aus dem zusammengeklappten Zustand heraus die beiden Knotenelemente (4) synchron aufeinander zu bewegt werden. Die Holme (3) werden dadurch gezwungenermaßen voneinander weg bewegt, so dass sich der von ihnen beschriebene Grundriss vergrößert. Die beiden Mechaniken (11) bilden gemeinsam eine Art Scherenmechanik. Die größte Grundrißausdehnung wird erreicht, wenn die beiden Knotenelemente soweit aufeinander zu bewegt worden sind, bis die Arme fast waagerecht stehen. Die Waagerechte darf nicht erreicht oder überschritten werden, zu diesem Zweck befindet sich ein Anschlag (12) in den Holmen, der die Arme am Erreichen der Waagerechten hindert.

Über das Gestell (1) wird eine schlauchförmige Hülle aus Textilmaterial (2) gezogen. Die Hülle ist so dimensioniert, dass sie genau über das Gestell passt, wenn dieses seine größtmögliche Grundrißausdehnung noch nicht erreicht hat. Dadurch kann das Gestell von innen gegen die textile Hülle verspannt werden. Die Spannung wird durch ein elastisches Element (13) im Gestell erzeugt, welches die Knotenelemente (4) miteinander verbindet und aufeinanderzuzieht, wodurch die Holme auseinandergedrückt werden.

Das elastische Element (13) ist an einem der beiden Knotenelemente (4) fest verankert und wird an dem anderen mittels eines Hakens (14) befestigt. Dadurch wird eine dauerhafte Spannung erzeugt und das Gestell statisch stabilisiert.

Die textile Hülle (2) besitzt geeignete Taschen, in welche die oberen Enden der Holme (3) hineingesteckt werden können.

### Beschreibung eines Ausführungsbeispieles mit zwei Holmen - Fig.7:

Die Mechanik, welche die Holme des Gestelles verbindet, kann auch durch zwei Arme, welche durch ein Gelenk miteinander verbunden sind, ersetzt werden. Diese Ausführungsvariante ist dann anwendbar, wenn es sich um ein Gestell mit zwei Holmen handelt. In diesem Falle sind zwei Holme mit zwei Gelenken, welche jeweils aus zwei Armen verbunden mit einer einfachen Achse bestehen, miteinander verbunden. Das Gelenk zwischen den Armen zeigt oben in die obere Richtung und unten in die untere und erreicht im ausgeklappten Zustand nie die Waagerechte. Für diese Ausführungsvariante werden außerdem zwei Füße an die zwei Holme montiert, die das Gestell kippsicher machen.

### Beschreibung eines Ausführungsbeispieles mit diagonaler Verspannung - Fig 20:

Das in Fig.20 gezeigte Ausführungsbeispiel wird durch eine Diagonalverspannung mittels Stahlseilen (15) zusätzlich stabilisiert. Dafür wird an jeweils einem unteren schwenkbaren Arm (5), nahe dem Drehpunkt im senkrechten Holm, das Stahlseil (15) befestigt. Von dort wird das Seil diagonal zum oberen Knotenpunkt hingeführt, dann von oben durch die entsprechende Aussparung (16) hindurchgeführt und innerhalb des Knotens senkrecht nach unten umgelenkt.

An jedem der unteren Arme ist ein solches Seil befestigt, was jeweils auf die gleiche Weise durch den Knoten geführt wird. Alle senkrecht nach unten umgelenkten Seile werden unterhalb des Knotens gebündelt und an geeigneter Stelle mit dem elastischen Element (13) verbunden. Das elastische Element (13) wird wie vorgesehen mit einem Haken (14) am unteren Knoten befestigt. Die erzeugte Spannung bewirkt bei dieser Ausführung eine Diagonalversteifung, welche das gesamte Gestell zusätzlich stabilisiert.

Eine weitere Besonderheit dieses Ausführungsbeispieles ist eine im Gestell befindliche Beleuchtung" welche durch in die U-Profile montierte Leuchtstoffröhren erzeugt wird. Zur Montage und Demontage sowohl der Fassung der Leuchtstoffröhren als auch der Leuchtstoffröhren selbst befinden sich seitlich an den Profilen zweckmäßige Aussparungen, in die man hineingreifen kann.

Das U-Profil ist so dimensioniert, dass handelsübliche Leuchtstoffröhren mit Fassung genau hineinpassen (Fig.19).

Ein weiterer Zusatznutzen ist eine Bestückung mit Ablagen, die umlaufend um das Textil herum montiert werden können. Diese werden an den senkrechten Holmen des Gestelles an Seilen hängend montiert.

### Zeichnungen:

### Ausführungsbeispiele: perspektivische Darstellungen von Ausführungsbeispielen:

- **Fig. 1**: Dreiviertelansicht - 3er Gestell zusammengeklappt
- **Fig. 2**: Dreiviertelansicht - 3er Gestell halb ausgeklappt
- **Fig. 3**: Dreiviertelansicht - 3er Gestell voll ausgeklappt
- **Fig. 4**: Dreiviertelansicht - 3er Gestell ausgeklappt, mit halb aufgezogener Textilhülle und gespanntem elastischen Element
- **Fig.** 5: Dreiviertelansicht - 3er Gestell ausgeklappt mit voll aufgezogender Textilhülle
- **Fig.** 6: Dreiviertelansicht - 4er Gestell mit Textilhülle
- **Fig.** 7: Dreiviertelansicht - 2er Gestell mit Textilhülle

### Detaildarstellungen:

- **Fig. 8**: Ansicht - Detail mit Mechanik und Holmen in zusammengeklappter Position
- **Fig. 9**: Ansicht - Detail mit Mechanik und Holmen in halb ausgeklappter Position
- **Fig.10**: Ansicht - Detail mit Mechanik und Holmen in ausgeklappter Position
- **Fig.11**: perspektivische Darstellung des Knotenelementes, Ringes und der Arme
- **Fig.12**: Draufsicht auf das Knotenelement
- **Fig. 13**: Seitenansicht des Knotenelementes, Ringes und der Arme
- **Fig.14**: Querschnitt durch das Knotenelement mit Ring und Armen
- **Fig.15**: perspekt. Darstellung des Knotenelementes, Ringes und der Arme - neue Ausführung
- **Fig.16**: Draufsicht auf das Knotenelement - neue Ausführung
- **Fig.17**: Seitenansicht des Knotenelementes, Ringes und der Arme - neue Ausführung
- **Fig.18**: Querschnitt durch das Knotenelement mit Ring und Armen - neue Ausführung
- **Fig.19**: Querschnitt durch das U-Profil der Holme - neue Ausführung
- **Fig.20**: Dreiviertelansicht - 3er Gestell voll ausgeklappt - neue Ausführung
- **Fig.21**: Schematische Darstellung eines Grundrisses / Querschnittes - 3er Gestell
- **Fig.22**: Schematische Darstellung eines Grundrisses / Querschnittes - 4er Gestell

### Bezugszeichenliste:

- **1**: Gestell
- **2**: textile Hülle
- **3**: senkrechter Holm
- **4**: Knotenelement
- **5**: schwenkbarer Arm
- **6**: Achse / Gelenk zwischen Holm und Arm
- **7**: Achslöcher in den Armen
- **8**: schlitzförmige Aussparung
- **9**: kreisförmiger Schlitz
- **10**: Ring / ringförmige Achse
- **11**: Mechanik
- **12**: Anschlag
- **13**: elastisches Element / Gummi
- **14**: Befestigungselement / Haken
- **15**: Seil
- **16**: Durchbruch/Aussparung im Knoten zum Umlenken des Seiles
- **17**: mittiges Loch im Knoten
- **18**: U-Profil - Schnitt
- **19**: seitliche Verdickung am U-Profil
- **20**: Nut am U-Profil
- **21**: abgeschrägtes Ende des schwenkbaren Armes, Anschlag
- **22**: Leuchtstoffröhre
- **23**: Lichtleiste
- **24**: Aufnahmeelement

## Patentansprüche

1. Ein Gestell, das aus mindestens zwei Holmen (3) besteht, welche durch mindestens zwei Mechaniken (11) miteinander verbunden sind, wobei die Holme (3) aufgestellt einander so zugeordnet sind, dass die Mechaniken (11) sich zwischen den Holmen befinden, und wobei die Mechaniken in einem Abstand übereinander angeordnet sind, und wobei die Mechaniken aus einem Knotenelement (4) bestehen, an welchem, radial angeordnet, schwenkbare Arme (5) angebracht sind, wobei jeweils ein Arm zu einem Holm führt und an diesen ebenfalls schwenkbar angebunden ist, wobei die beiden Knotenelemente mit einem elastischen Element (13) miteinander verbunden sind und das Gestell mit einer Stoffhülle (2) überzogen ist, die so dimensioniert ist, dass sie durch das Gestell (1) gespannt wird, **dadurch gekennzeichnet, dass** die Knotenelemente (4) durch das elastische Element (13) aufeinander zugezogen werden, wodurch die Holme auseinandergedrückt werden.

2. Gestell nach Anspruch 1, **dadurch gekennzeichnet, dass** das Knotenelement (4) radial angeordnete schlitzförmige Aussparungen (8) besitzt, sowie einen ringförmigen Kanal (9), welcher die radial angeordneten Schlitze kreuzt.

3. Gestell nach Anspruch 1 und 2, **dadurch gekennzeichnet, dass** die Arme (5) auf einen Ring (10) aufgefädelt sind, der an einer Stelle offen ist, und dass die Arme zusammen mit dem Ring (10) in das Knotenelement (4) eingeführt sind, in der Art, dass der Ring (10) in den ringförmigen Kanal (9) und die Arme (5) in die radial angeordneten Schlitze (8) eingeführt sind, wobei der Ring (10) die Schwenkachse für die Arme bildet.

4. Gestell nach Anspruch 1 bis 3, **dadurch gekennzeichnet, dass** die beiden Knotenelemente (4) Befestigungselemente (14) besitzen, an denen das elastische Element lösbar befestigt werden kann.

5. Gestell, nach einem der Ansprüche 1 bis 4, **dadurch gekennzeichnet, dass** die beiden Knotenelemente (4) ein mittiges Loch (17) besitzen.

6. Gestell nach Anspruch 1, **dadurch gekennzeichnet, dass** das elastische Element (13) aus Gummi ist.

7. Gestell, nach Anspruch 1, **dadurch gekennzeichnet, dass** die schwenkbaren Arme (5) an der Seite an der sie an den Holmen (3) schwenkbar angebracht sind, mit einem vorherbestimmten Winkel abgeschrägt enden und mit den genannten abgeschrägten Enden in einer vorbestimmten Stellung an der Wandung der jeweiligen Holme (3) anschlagen.

8. Gestell, nach Anspruch 1, **dadurch gekennzeichnet, dass** die Textilhülle Taschen besitzt, in welche die Holme (3) eingeführt sind.

9. Gestell, nach Anspruch 1, **dadurch gekennzeichnet, dass** die Holme aus einem U-Profil (18) gefertigt sind.

10. Gestell, nach Anspruch 9, **dadurch gekennzeichnet, dass** das U-Profil (18) mehrere Nuten (20) besitzt, die der Positionierung späterer Bohrungen dienen.

11. Gestell, nach Anspruch 9 und 10, **dadurch gekennzeichnet, dass** das U-Profil (18) im Querschnitt an seinen Schenkeln Verdickungen (19) besitzt.

12. Gestell, nach Anspruch 1 und 9, **dadurch gekennzeichnet, dass** das U-Profil (18) so dimensioniert ist, dass eine Leuchtstoffröhre (22) mit Vorschaltgerät und Fassung hineinpasst.

13. Gestell, nach einem der Ansprüche 9 bis 12, **dadurch gekennzeichnet, dass** das U-Profil (18) an geeigneten Stellen Aussparungen besitzt, durch welche hindurch eine Leuchtstoffröhre (22) mit Lichtleiste und Fassung montierbar ist, sowie solche, welche zum Hineingreifen geeignet sind, um eine Leuchtstoffröhre (22) aus der Fassung zu entfernen, während die Lichtleiste mit Fassung im U-Profil (18) montiert bleibt.

14. Gestell, nach Anspruch 1 bis 6, **dadurch gekennzeichnet, dass** das Knotenelement (4) am Ende der radial angeordneten Schlitze (8) Durchbrüche (16) besitzt, die durch Radien abgerundet sind, so dass eine Schnur hindurchgleiten kann.

15. Gestell, nach Anspruch 1 und 14, **dadurch gekennzeichnet, dass** jeweils eine Schnur (15), an jeweils einem unteren schwenkbaren Arm (5) befestigt ist, welche diagonal zum oberen Knoten läuft, danach durch den korrespondierenden Durchbruch im oberen Knoten läuft und dort senkrecht nach unten umgelenkt wird, wo sie mit den anderen Schnüren (15), welche durch die anderen Durchbrüche (16) nach unten umgelenkt werden, zusammen gebündelt sind.

16. Gestell, nach Anspruch 15, **dadurch gekennzeichnet, dass** die Schnüre (15) mit dem elastischen Element (13) verbunden sind und durch dieses verspannt werden.

17. Gestell, nach Anspruch 1, **dadurch gekennzeichnet, dass** außen um die Textilhülle (2) herum Ablagen montiert sind.

18. Gestell, nach Anspruch 1, **dadurch gekennzeichnet, dass** an mindestens einem Knotenelement (4) ein Aufnahmeelement (24) angebracht ist, an welches mindestens eine Lichtleiste (23) mit Leuchtstoffröhre (22) angebracht ist.

## Claims

1. A frame comprising at least two spars (3) which are connected to each other by at least two mechanisms (11), whereby the spars (3) are set up with regard to each other so that the mechanisms (11) are between the spars, and whereby the mechanisms are arranged at a distance one on top of the other, and whereby the mechanisms comprise a node element (4) on which radially arranged pivotable arms (5) are attached, whereby an arm leads to each spar to which it is also pivotably attached, whereby the two node elements are connected to each other by an elastic element (13) and the frame is covered with a textile cover (2) which is dimensioned so that it is tensioned by the frame (1), **characterised in that** the node elements (4) are pulled together by the elastic element (13), whereby the spars are pushed apart.

2. Frame in accordance with claim 1, **characterised in that** the node element (4) has radially arranged slit-like recesses (8), as well as an annular channel (9) which crosses the radially arranged slits.

3. Frame in accordance with claim 1 and 2, **characterised in that** the arms (5) are threaded onto a ring (10), which is open at one point, and that the arms, together with the ring (10) are introduced into the node element (4) so that the ring (10) is inserted into the annular channel (9) and the arms (5) into the radially arranged slits (8), whereby the ring (10) forms the pivoting axis for the arms.

4. Frame in accordance with claim 1 to 3, **characterised in that** the two node elements (4) have fastening elements (14) to which the elastic element can be fastened in a detachable manner.

5. Frame in accordance with any one of claims 1 to 4, **characterised in** the two node elements (4) have a central hole (17).

6. Frame in accordance with claim 1, **characterised in that** the elastic element (13) is made of rubber.

7. Frame in accordance with claim 1, **characterised in that** on the side at which they are pivotably attached to the spars (3), the pivotable arms (5) end obliquely at a predetermined angle and are in contact with said oblique ends at a predetermined position on the wall surface of the relevant spars (3).

8. Frame in accordance with claim 1, **characterised in that** the textile cover has pockets into which the spars (3) are inserted.

9. Frame in accordance with claim 1, **characterised in that** the spars are produced from a U-shaped profile (18).

10. Frame in accordance with claim 9, **characterised in that** the U-shaped profile (18) has several grooves (20) serving for the positioning of subsequent drilled holes.

11. Frame in accordance with claim 9 and 10, **characterised in that** in cross section the U-shaped profile (18) has bulges (19) on its shanks.

12. Frame in accordance with claim 1 and 9, **characterised in that** the U-shaped profile (18) is dimensioned in such a way that a light tube (22) with a control device and fixture fits into it.

13. Frame in accordance with any one of claims 9 to 12, **characterised in that** at suitable points the U-shaped profile (18) has recesses through which a light tube (22) with a strip light and fixture can be mounted, as well as recesses suitable for reaching into in order to remove a light tube (22) from the fixture while the strip light and fixture remain mounted in the U-shaped profile (18).

14. Frame in accordance with claim 1 to 6, **characterised in that** at the end of the radially arranged slits (8) the node element (4) has openings (16), rounded by radii, so that a string can slide through.

15. Frame in accordance with claim 1 and 14, **characterised in that** a string (15), attached to a lower pivotable arm (5), runs diagonally to the upper node, than passes through the corresponding opening and is diverted perpendicularly downwards there, where it is bundled together with the other strings (15) diverted downwards through the other openings (16).

16. Frame in accordance with claim 15, **characterised in that** the strings (15) are connected to and tensioned by the elastic element (13).

17. Frame in accordance with claim 1, **characterised in that** repositories are mounted externally around the textile cover (2).

18. Frame in accordance with claim 1, **characterised in that** on at least one node element (4) a holder element (24) is arranged on which at least one strip light (23) with a light tube (22) is arranged.

## Revendications

1. Cadre composé d'au moins deux montants (3) qui sont reliés entre eux par au moins deux mécanismes (11), les montants (3) redressés étant associés l'un à l'autre de manière à ce que les mécanismes (11) se trouvent entre les montants et les mécanismes étant disposés superposés à distance et les mécanismes consistant en un élément nodulaire (4) sur lequel des bras pivotables (5) sont installés en agencement radial, un bras menant respectivement à un montant et étant également raccordé de manière pivotable à celui-ci, les deux éléments nodulaires étant raccordés l'un à l'autre par un élément élastique (13) et le cadre étant revêtu d'une couverture en textile (2) qui est dimensionnée de manière se tendre sur le cadre (1), **caractérisé en ce que** les éléments nodulaires (4) sont attirés l'un vers l'autre par l'élément élastique (13), ce qui a pour effet que les montants sont repoussés l'un de l'autre.

2. Cadre selon la revendication 1, **caractérisé en ce que** l'élément nodulaire (4) possède des échancrures en forme de fentes disposées radialement (8) et un canal de forme annulaire (9) qui croise les fentes disposées radialement.

3. Cadre selon les revendications 1 et 2, **caractérisé en ce que** les bras (5) sont enfilés sur un anneau (10) qui est ouvert à un endroit et que les bras sont introduits avec l'anneau (10) dans l'élément nodulaire (4) de manière à ce que l'anneau (10) soit introduit dans le canal de forme annulaire (9) et les bras (5) dans les fentes disposées radialement (8), l'anneau (10) constituant l'axe de pivotement des bras.

4. Cadre selon les revendications 1 à 3, **caractérisé en ce que** les deux éléments nodulaires (4) possèdent des éléments de fixation (14) sur lesquels l'élément élastique peut être fixé de manière détachable.

5. Cadre selon une des revendications 1 à 4, **caractérisé en ce que** deux éléments nodulaires (4) possèdent un trou central (17).

6. Cadre selon la revendication 1, **caractérisé en ce que** l'élément élastique (13) est en caoutchouc.

7. Cadre selon la revendication 1, **caractérisé en ce que** les bras pivotables (5) se terminent par un angle prédéfini du côté où ils sont installés de manière pivotable sur les montants (3) et butent par les extrémités biaisées citées à une position prédéfinie au niveau de la paroi des montants respectifs (3).

8. Cadre selon la revendication 1, **caractérisé en ce que** la couverture en textile possède des poches dans lesquelles les montants (3) sont introduits.

9. Cadre selon la revendication 1, **caractérisé en ce que** les montants sont fabriqués à partir d'un profilé en U (18).

10. Cadre selon la revendication 9, **caractérisé en ce que** le profilé en U (18) présente plusieurs rainures (20) qui servent à positionner des alésages ultérieurs.

11. Cadre selon les revendications 9 et 10, **caractérisé en ce que** le profilé en U (18) possède des surépaisseurs en section transversale au niveau de ses branches (19).

12. Cadre selon les revendications 1 et 9, **caractérisé en ce que** le profilé en U (18) est dimensionné de manière à ce qu'un tube d'éclairage (22) avec bloc d'alimentation et monture rentre dedans.

13. Cadre selon une des revendications 9 à 12, **caractérisé en ce que** le profilé en U (18) possède à des endroits appropriés des échancrures à travers lesquelles on peut monter un tube d'éclairage (22) avec baguette lumineuse et monture que ceux-ci permettent d'intervenir dedans afin de retirer un tube d'éclairage (22) de la monture, tandis que la baguette lumineuse reste montée avec la monture dans le profilé en U (18).

14. Cadre selon les revendications 1 à 6, **caractérisé en ce que** l'élément nodulaire (4) possède, à l'extrémité des fentes disposées radialement (8), des percées (16) qui sont arrondies par des rayons de manière à ce qu'un cordon puisse glisser dedans.

15. Cadre selon les revendications 1 et 14, **caractérisé en ce que** respectivement un cordon (15) est respectivement fixé sur un bras pivotable inférieur (5) et passe à la diagonale du noeud supérieur puis dans la percée correspondante du noeud supérieur et y est dévié perpendiculairement vers le bas où ils se réunissent en faisceau avec les autres cordons (15) qui sont déviés vers le bas par les autres percées (16).

16. Cadre selon la revendication 15, **caractérisé en ce que** les cordons (15) sont raccordés à l'élément élastique (13) et tendus par celui-ci.

17. Cadre selon la revendication 1, **caractérisé en ce que** des surfaces de dépôt sont montées à l'extérieur sur le pourtour de la couverture en textile (2).

18. Cadre selon la revendication 1, **caractérisé en ce que**, sur au moins un élément nodulaire (4), est monté un élément récepteur (24) sur lequel est installée au moins une barrette lumineuse (23) avec tube d'éclairage (22).
